# EUROPÄISCHE PATENTSCHRIFT

(11) **EP 0 271 031 B1**
(45) Veröffentlichungstag und Bekanntmachung des Hinweises auf die Patenterteilung: **18.09.1991**
(21) Anmeldenummer: 87117999.0
(22) Anmeldetag: 05.12.1987
(51) Int. Cl.: F17C 9/00

(54) **Vorrichtung zum Dosieren von tiefsiedenden verflüssigten Gasen**
Dosing device for low-boiling liquefied gases
Dispositif pour doser des gaz liquéfiés à bas point d'ébullition

(30) Priorität: 10.12.1986 DE 3642199
(43) Veröffentlichungstag der Anmeldung: 15.06.1988
(73) Patentinhaber: Linde Aktiengesellschaft, 65189 Wiesbaden (DE)
(72) Erfinder: Garnreiter, Franz, Dipl.-Ing. (FH), D-8206 Bruckmühl (DE)
(74) Vertreter: Schaefer, Gerhard, Dr.

(56) Entgegenhaltungen:
- DE-C- 3 402 292
- GB-A- 979 764
- US-A- 3 206 939
- PATENT ABSTRACTS OF JAPAN, Band 8, Nr. 132 (M-903)[1569], 20. Juni 1984; & JP-A-59 34 098 (TOUYON SEIKAN K.K.) 24-02-1984
- PATENT ABSTRACTS OF JAPAN, Band 7, Nr. 261 (M-257)[1406], 19. November 1983; & JP-A-142 098 (SUNTORY K.K.) 23-08-1983

## Beschreibung

Die Erfindung betrifft eine Vorrichtung zum Dosieren eines tiefsiedenden verflüssigten Gases, die an einer Auslauföffnung eines kälteisolierten Behälters angeordnet ist.

Tiefsiedende verflüssigte Gase werden gewöhnlich in kälteisolierten Behältern gespeichert und können über eine Auslauföffnung entnommen werden. Insbesondere kleine Mengen von tiefsiedenden verflüssigten Gasen lassen sich aber nur sehr schlecht dosieren, weil das an der Auslauföffnung entstehende Gas immer wieder den kontinuierlich laufenden Flüssigkeitsstrom unterbricht. Daher wurden aufwendige Vorrichtungen entwickelt, um einen kontinuierlichen Flüssiggasstrom beim Dosieren von kleinen Mengen verflüssigter Gase zu erzielen.

So ist aus der DE-PS 34 02 292 eine Vorrichtung zum Dosieren kleiner Mengen eines tiefsiedenden verflüssigten Gases bekannt, bei der sich das Flüssiggas in einem Behälter befindet, der von einem zweiten Behälter so umgeben ist, daß ein Zwischenraum zwischen den Behältern besteht. Das Flüssiggas kann über eine Auslauföffnung dem Behälter entnommen werden. Kaltes Gas tritt aus dem Inneren in den äußeren Behälter über und kühlt die gesamte Vorrichtung so tief ab, daß dem im inneren Behälter befindlichen Flüssiggas möglichst wenig Wärme von außen zugeführt wird. Das kalte Gas verläßt den Behälter über eine Gasaustrittsöffnung in der Nähe der Auslauföffnung für das Flüssiggas so, daß es das ausströmende Flüssiggas umgibt. Zum Absperren des ausfließenden Flüssiggases wird ein unter erhöhtem Druck stehendes Gaspolster aufgebaut, wobei der erhöhte Druck des Gaspolsters mindestens dem in der Umgebung der Auslauföffnung herrschenden Gesamtdruck entspricht.

Aus der DE-OS 34 19 855 ist ferner eine Vorrichtung zur Abgabe eines ununterbrochenen Strahles einer kryogenen Flüssigkeit bekannt, die über eine die kryogene Flüssigkeit enthaltende Druckreguliereinrichtung mit einer Ausgangsleitung und einer stromabwärts angeordneten Entgasungseinrichtung verfügt. Die Entgasungseinrichtung bewirkt, daß freie Flüssigkeit die Vorrichtung verläßt, während kaltes Gas an anderer Stelle über die Entgasungseinrichtung abgeführt wird. Dadurch entsteht ein ununterbrochener Strahl der kryogenen Flüssigkeit.

Aus "Patent Abstracts of Japan, Band 8, Nr. 132 (M-303) [1569], 20. Juni 1984" ist es darüber hinaus bekannt, zur Dosierung eines verflüssigten Gases eine Düse aus porösem Material zu verwenden. Doch mit der dort beschriebenen Vorrichtung ist es nicht möglich, einen fein dosierbaren laminaren Flüssiggasstrahl zu erzeugen. Die zelluläre Struktur des porösen Materials setzt dem Flüssiggas einen hohen Strömungswiderstand entgegen, der durch Druckbeaufschlagung überwunden werden muß. Dadurch entstehen Turbulenzen im porösen Material, die schließlich zum unkontrollierten Verspritzen des Flüssiggases führen.

Alle bekannten Vorrichtungen zum Dosieren von verflüssigten Gasen, insbesondere von kleinen Mengen, die einen kontinuierlichen Flüssigkeitsstrom abgeben, sind apparativ sehr aufwendig.

Aufgabe der Erfindung ist es daher, eine Vorrichtung zum Dosieren von tiefsiedenden verflüssigten Gasen, die an einer Auslauföffnung eines kälteisolierten Behälters angeordnet ist, so auszugestalten, daß ohne erheblichen apparativen Aufwand ein laminarer Flüssiggasstrahl der Vorrichtung entnommen werden kann.

Diese Aufgabe wird erfindungsgemäß dadurch gelöst, daß an die Auslauföffnung des Behälters ein Vlies aus Naturstoff, Kunststoff oder Metall anschließt.

Die erfindungsgemäße Vorrichtung besteht aus einem kälteisolierten, vorzugsweise vakuumisolierten Behälter für tiefsiedendes verflüssigtes Gas. Am unteren Ende des Behälters ist eine Auslauföffnung für das Flüssiggas angebracht, die mit dem erfindungsgemäßen Vlies aus Naturstoff, Kunststoff oder Metall versehen ist. Der Behälter ist mit einem tiefsiedenden verflüssigten Gas, insbesondere flüssigen Stickstoff, gefüllt. Das Flüssiggas wird über die Auslauföffnung dem Kunststoff-oder Vlies zugeführt und verläßt die Vorrichtung in einem laminaren Strahl.

### Die Wirkungsweise der erfindungsgemäßen Vorrichtung ist folgende:

Das im Behälter befindliche tiefsiedende verflüssigte Gas tritt durch die Auslauföffnung in das Vlies über. In dem Vlies erfolgt eine Separation von Flüssig- und Gasphase, so daß ein laminarer Flüssiggasstrom vom Vlies senkrecht nach unten abgegeben wird, während kaltes Gas vom Kunststoff- oder Metallvlies seitlich abgeführt wird. Das kalte Gas stört also den laminaren Flüssiggasstrom nicht, so daß eine feine Dosierung auch kleiner Mengen an Flüssiggas möglich ist.

Vorzugsweise ist das Vlies zylinderförmig und an der der Auslauföffnung des Behälters abgewandten Seite spitz zulaufend ausgebildet.

Bei dieser Formgebung wird ein laminarer, dünner, nach unten gerichteter Flüssiggasstrahl erzeugt, der sich besonders gut zur Feindosierung kleiner Mengen an Flüssiggas eignet. Das kalte Gas wird von dem zylinderförmigen Vlies, gleichmäßig über die Zylinderoberfläche verteilt, waagrecht abgeführt.

In einer besonders vorteilhaften Ausführungsform der erfindungsgemäßen Vorrichtung ist das Vlies von einer zylinderförmigen, an der der Auslauföffnung abgewandten offenen Umwandung so umgeben, daß rings um das Vlies ein Spalt zwischen dem Vlies und der Umwandung von ca. 2 bis ca. 30 mm vorhanden ist. Dadurch wird das vom Vlies abgeführte kalte Gas nach unten abgelenkt, so daß es das Kunststoff- oder Metallvlies und den nach unten austretenden Flüssiggasstrom umgibt. Dies verhindert den Zutritt von Luftfeuchtigkeit zu dem Vlies und damit ein Vereisen.

Zweckmäßigerweise ist am Boden des Behälters ein Feinregulierventil im verflüssigten Gas versenkt angebracht, das mit der Auslauföffnung und mit einer außerhalb des Behälters angeordneten Reguliereinrichtung verbunden ist. Dies ermöglicht eine stufenlose Mengenänderung des durch die Auslauföffnung austretenden verflüssigten Gases und damit eine präzise, stufenlose Dosierung des vom Vlies abgeführten laminaren Flüssiggasstroms. Da das Feinregulierventil im verflüssigten Gas versenkt ist, wird ein Vereisen des Ventils verhindert. Das Feinregulierventil kann beispielsweise über einen einfachen Stab, der mit dem Ventil verbunden ist und aus dem Behälter herausragt, per Hand gesteuert werden.

Als besonders zweckmäßig erweist sich aber eine Steuerung über einen Stellmotor, der mit dem Feinregulierventil verbunden ist. Auf diese Weise ist eine Automatisierung der Vorrichtung möglich. So kann beispielsweis automatisch eine vorher bestimmte Menge Flüssiggas in unterhalb der Vorrichtung vorbeigeführte Getränkedosen, Lebensmittelpackungen usw. eindosiert werden.

Die erfindungsgemäße Vorrichtung weist gegenüber herkömmlichen Dosiereinrichtungen für verflüssigte Gase den Vorteil auf, daß durch einen nur geringen apparativen Aufwand eine präzise Dosierung auch geringer Mengen tiefsiedender verflüssigter Gase möglich ist. Aufgrund der einwandfreien Separation von Flüssig- und Gasphase in dem erfindungsgemäßen Vlies wird ein laminarer gut dosierbarer Flüssiggasstrahl erzeugt. Durch das im Flüssiggas versenkte Feinregulierventil ist eine stufenlose Regulierung des Flüssiggasvolumenstrom im erwünschten Bereich möglich.

Die erfindungsgemäße Vorrichtung eignet sich zum Dosieren von tiefsiedenden verflüssigten Gasen, insbesondere von flüssigem Stickstoff. Besonders in der Lebensmittelindustrie wird flüssiger Stickstoff häufig verwendet. So dient Stickstoff oftmals als Inertgas in Lebensmittelverpackungen. Häufig soll das verflüssigte Gas auch nach dem Verschließen der Verpackung einen bestimmten Innendruck erzeugen, um die mechanische Widerstandsfähigkeit der Verpackung, z.B. beim Übereinanderstapeln, zu erhöhen. Mit der erfindungsgemäßen Vorrichtung können präzise auch geringe Mengen des Flüssiggases, z.B. flüssigen Stickstoffs, beispielsweise in Lebensmittelverpackungen eindosiert werden. Durch die Betätigung des Feinregulierventils mit dem Stellmotor können beispielsweise in Getränkedosen auf Abfüllmaschinen mit großem Arbeitstempo vorher bestimmte Mengen flüssigen Stickstoffs automatisch eindosiert werden.

Auch zur Lösung von Kühlproblemen, bei denen gezielt nur geringe Mengen an verflüssigtem Gas benötigt werden, kann die erfindungsgemäße Vorrichtung vorteilhaft eingesetzt werden.

Ein Ausführungsbeispiel der Erfindung ist in der Zeichnung dargestellt und wird im folgenden näher beschrieben.

Die Figur zeigt einen Längsschnitt durch eine erfindungsgemäße Vorrichtung.

Die in der Figur dargestellte Vorrichtung besteht aus einem vakuumisolierten Behälter (1) zur Aufnahme des tiefsiedenden verflüssigten Gases (2). Der Behälter (1)ist oben offen, so daß frisches Flüssiggas (3) oben zugeführt werden kann und Abgas (4) entweichen kann. Durch eine übliche Regelautomatik kann der Flüssiggaspegel (5) durch Steuerung der Flüssiggaszufuhr konstant gehalten werden.

Im Flüssiggas (2) versenkt ist am Boden des Behälters (1) das Feinregulierventil (6) angeordnet, das über eine starre Verbindung (7)zu der in der Figur nicht dargestellten, außerhalb des Behälters angeordneten Reguliereinrichtung verfügt. Das Feinregulierventil (6) kann auch per Hand über die starre Verbindung (7) gesteuert werden.

Am unteren Ende des Behälters (1) ist eine Auslauföffnung (8) für das verflüssigte Gas angebracht. Eine Leitung (9) für Flüssiggas, die mit dem Feinregulierventil (6) in Verbindung steht, tritt durch die Auslauföffnung (8) hindurch und endet an dem Vlies (10)aus Naturstoff, Kunststoff oder Metall. Das Vlies (10) ist zylinderförmig und nach unten hin spitz zulaufend ausgebildet, so daß ein dünner, laminarer Flüssiggasstrahl (11)abgegeben wird. Das kalte Gas (12) entweicht aus dem Vlies seitlich.

Das Vlies (10) ist von einer Umwandung (13) so umgeben, daß rings um das Vlies ein Spalt von ca. 15 mm zwischen dem Vlies unter Umwandung vorhanden ist. Dadurch wird das aus dem Vlies seitlich entweichende kalte Gas (12) nach unten entsprechend den Pfeilen (14) abgelenkt und umgibt so das Vlies (10), so daß ein Zutritt von Luftfeuchtigkeit vermieden und damit ein Einfrieren verhindert wird.

## Patentansprüche

1. Vorrichtung zum Dosieren eines tiefsiedenden verflüssigten Gases, die an einer Auslauföffnung eines kälteisolierten Behälters angeordnet ist, dadurch gekennzeichnet, daß an die Auslauföffnung (8) des Behälters (1) ein Vlies (10) aus Naturstoff, Kunststoff oder Metall anschließt.

2. Vorrichtung nach Anspruch 1, dadurch gekennzeichnet, daß das Vlies (10) zylinderförmig und an der der Auslauföffnung (8) des Behälters (1) abgewandten Seite spitz zulaufend ausgebildet ist.

3. Vorrichtung nach Anspruch 1 oder 2, dadurch gekennzeichnet, daß das Vlies (10) von einer zylinderförmigen, an der der Auslauföffnung (8) abgewandten Seite offenen Umwandung (13) so umgeben ist, daß zwischen dem Vlies (10) und der Umwandung (13) ein Spalt von ca. 2 bis ca. 30 mm vorhanden ist.

4. Vorrichtung nach einem der Ansprüche 1 bis 3, dadurch gekennzeichnet, daß am Boden des Behälters (8) im verflüssigten Gas versenkt ein Feinregulierventil (6) angebracht ist, das mit der Auslauföffnung (8) und mit einer außerhalb des Behälters angeordneten Reguliereinrichtung verbunden ist.

5. Vorrichtung nach Anspruch 4, dadurch gekennzeichnet, daß die Reguliereinrichtung ein Stellmotor ist.

## Claims

1. A device for dispensing a low-boiling, liquified gas which device is arranged at an outlet opening of a low temperature insulated container, characterised in that a fleece component (10) made of natural material, synthetic material or metal adjoins the outlet opening (8) of the container (1).

2. A device as claimed in Claim 1, characterised in that the fleece component (10) is cylindrical and tapers at the end facing away from the outlet opening (8) of the container (1).

3. A device as claimed in Claim 1 or 2, characterised in that the fleece component (10) is surrounded by a cylindrical casing (13) open at the end facing away from the outlet opening (8), in such manner that a gap of approximately 2 to approximately 30 mm is present between the fleece component (10) and the casing (13).

4. A device as claimed in one of Claims 1 to 3, characterised in that a fine regulating valve (6) is arranged on the bottom of the container (8) immersed in the liquified gas, which valve (6) is connected to the outlet opening (8) and to a regulating device arranged outside the container.

5. A device as claimed in Claim 4, characterised in that the regulating device is a servomotor.

## Revendications

1. Dispositif de dosage d'un gaz liquéfié à bas point d'ébullition, disposé sur un orifice de décharge d'un réservoir isolé du froid, caractérisé en ce qu'à l'ouverture de décharge (8) du réservoir (1) est raccordé un tampon (10) en matière naturelle, matière synthétique ou métal.

2. Dispositif selon la revendication 1, caractérisé en ce que le tampon (10) a une forme cylindrique et est réalisé en pointe du côté opposé à l'ouverture de décharge (8) du récipient (1).

3. Dispositif selon la revendication 1 ou la revendication 2, caractérisé en ce que le tampon (10) est entouré d'une paroi enveloppe (13) de forme cylindrique, ouverte du côté opposé à l'ouverture de décharge, de façon qu'entre le tampon (10) et la paroi (13), il reste un espace d'environ 2 à 30 mm.

4. Dispositif selon l'une des revendications 1 à 3, caractérisé en ce qu'au fond du réservoir (8), immergée dans le gaz liquéfié, est placée une vanne de réglage fin (6), qui est reliée à l'ouverture de décharge (8) et à un dispositif de réglage placé en dehors du réservoir.

5. Dispositif selon la revendication 4, caractérisé en ce que le dispositif de réglage est un servomoteur.
